# EUROPÄISCHE PATENTSCHRIFT

(11) **EP 2 486 255 B1**
(45) Veröffentlichungstag und Bekanntmachung des Hinweises auf die Patenterteilung: **19.07.2017**
(21) Anmeldenummer: 10768444.1
(22) Anmeldetag: 08.10.2010
(51) Int. Cl.: F01P 11/02

(54) **KÜHLSYSTEM, INSBESONDERE FÜR EINEN VERBRENNUNGSMOTOR**
COOLING SYSTEM, IN PARTICULAR FOR AN INTERNAL COMBUSTION ENGINE
SYSTÈME DE REFROIDISSEMENT, NOTAMMENT POUR UN MOTEUR À COMBUSTION INTERNE

(30) Priorität: 09.10.2009 DE 102009048997
(43) Veröffentlichungstag der Anmeldung: 15.08.2012
(73) Patentinhaber: Behr Industry GmbH & Co. KG, 70469 Stuttgart (DE)
(72) Erfinder: AMRHEIN, Markus, 70806 Kornwestheim (DE)
(74) Vertreter: BRP Renaud & Partner mbB Rechtsanwälte Patentanwälte Steuerberater
(86) Internationale Anmeldenummer: PCT/EP2010/065110
(87) Internationale Veröffentlichungsnummer: WO 2011/042544

(56) Entgegenhaltungen:
- WO-A1-88/09429
- GB-A- 665 526
- US-A- 5 097 894
- US-A- 5 390 636

## Beschreibung

Die Erfindung betrifft ein Kühlsystem, insbesondere für einen Verbrennungsmotor, nach dem Oberbegriff des Anspruchs 1.

Es ist zu Kühlsystemen für Dieselmotoren von Lokomotiven bekannt, diese in einem zweistufigen Verfahren zu befüllen. Dabei erfolgt eine manuelle Umstellung eines Ventils, nachdem ein Mindestfüllstand in einem Schauglas eines Ausgleichsbehälters angezeigt wird, um nachfolgend den Ausgleichsbehälter über einen direkten Zufluss weiter zu befüllen. Solche Kühlkreisläufe sind aus WO88/09429 oder US5 390 636 bekannt.

Es ist die Aufgabe der Erfindung, ein Kühlsystem anzugeben, mittels dessen eine einfache und bediensichere Befüllung erfolgen kann.

Diese Aufgabe wird für ein eingangs genanntes Kühlsystem erfindungsgemäß mit den kennzeichnenden Merkmalen des Anspruchs 1 gelöst. Durch die Kombination des automatischen Absperrglieds mit der in den unteren Bereich des Kühlkreislaufs mündenden Füllleitung kann die gesamte Befüllung automatisch erfolgen, wobei zunächst der Kühlkreislauf zur optimalen Entlüftung von unten vollläuft und nachfolgend ohne weiteren Eingriff durch das Bedienpersonal der Ausgleichsbehälter über die Ausgleichsleitung befüllt wird. Bei Erreichen eines vorbestimmten Pegelstands im Ausgleichsbehälter wird die Füllleitung dann automatisch abgesperrt.

Bei einer besonders bevorzugten Ausführungsform der Erfindung ist es vorgesehen, dass das Absperrglied als ein Schwimmerventil ausgebildet ist, wobei insbesondere ein Schwimmer innerhalb des Ausgleichsbehälters angeordnet ist. Solche Schwimmerventile stellen eine zuverlässige, wartungsarme und insbesondere rein mechanische Lösung dar, um ein automatisches Absperren der Füllleitung während des Befüllvorgangs zu gewährleis ten. In bevorzugter Weiterbildung ist hierzu das Schwimmerventil als Absperrventil in der Füllleitung angeordnet, wobei die Füllleitung von dem Schwimmerventil zu dem unteren Bereich des Kühlkreislaufs führt. In bevorzugter, aber nicht notwendiger Detailgestaltung umfasst das Schwimmerventil dabei einen linear beweglichen Ventilschieber, wobei der Ventilschieber einen Verschluss zwischen einer Schwimmerseite und einer Leitungsseite des Schwimmerventils ausbildet. Hierdurch ist eine einfache und zuverlässige Bauweise des Schwimmerventils ermöglicht, die bezüglich der Baukosten zum Beispiel mit Schwimmerventilen nach dem Stand der Technik vergleichbar sind, bei denen eine unmittelbare Befüllung des Ausgleichsbehälters über das Schwimmerventil erfolgt.

Bei einer weiteren Ausführungsform der Erfindung kann ist es vorgesehen, dass das Absperrglied als ein Niveauregler ausgebildet ist. Der Niveauregler ist besonders bevorzugt mechanisch ausgebildet, so dass auf einen Stromkreis zum Betrieb des Niveaureglers verzichtet werden kann. In zweckmäßiger Detailgestaltung ist dabei der Niveauregler an dem Ausgleichsbehälter angeordnet ist, wobei bevorzugt eine Pendelleitung von dem Ausgleichsbehälter zu dem Niveauregler führt.

Allgemein bevorzugt ist es zur Einsparung von Kosten und Vereinfachung der Bedienung vorgesehen, das insgesamt nicht mehr als zwei manuell betätigte Ventile vorgesehen sind, nämlich genau ein Zuflussventil und genau ein Entleerungsventil. Hierdurch kann im Vergleich zum Stand der Technik ein dort erforderliches Stellventil eingespart werden.

In allgemein bevorzugter Ausführungsform ist das erfindungsgemäße Kühlsystem Teil eines Verbrennungsmotors einer Lokomotive.

Das erfindungsgemäße Kühlsystem umfasst vorteilhaft eine Gesamtmenge an Kühlmittel von mehr als 100 Litern, insbesondere von mehr als 500 Litern. Bei solchen Kühlmittelmengen kommen die Vorteile der Erfindung aufgrund der langen Befüllzeiten besonders deutlich zum Tragen.

Weitere Vorteile und Merkmale der Erfindung ergeben sich aus den nachfolgend beschriebenen Ausführungsbeispielen sowie aus den abhängigen Ansprüchen.

Nachfolgend werden mehrere Ausführungsbeispiele der Erfindung beschrieben und anhand der anliegenden Zeichnungen näher erläutert.
- Fig. 1: zeigt ein Kühlsystem nach dem Stand der Technik.
- Fig. 2: zeigt ein Kühlsystem gemäß einem ersten erfindungsgemäßen Ausführungsbeispiel.
- Fig. 3: zeigt eine Schnittansicht eines Schwimmerventils des Ausführungsbeispiels nach Fig. 2.
- Fig. 4: zeigt ein Kühlsystem gemäß einem zweiten erfindungsgemäßen Ausführungsbeispiel.

### Kühlsystem nach dem Stand der Technik:

Das in Fig. 1 gezeigte, bekannte Kühlsystem nach dem Stand der Technik umfasst einen Kühlkreislauf 1', der mit einem bezüglich der Schwerkraft über ihm angeordneten Ausgleichsbehälter 2' mittels einer Ausgleichsleitung 3' verbunden ist.

Eine Füllleitung 4' führt von einem Anschuss, in dessen Bereich ein manuell betätigbares Zuflussventil 5' in Form eines Kugelhahns vorgesehen ist, zu einem 2-Wege-Ventil 6'. Je nach Stellung des 2-Wege-Ventils 6' wird zu befüllendes Kühlmittel in einen ersten Zweig a oder in einen zweiten Zweig b geleitet, wobei der erste Zweig a in einen unteren Bereich bzw. Sumpf des Kühlkreislaufs 1' mündet. Der zweite Zweig b mündet über ein Schwimmerventil 7' in einen oberen Bereich des Ausgleichsbehälters 2', wobei im Bereich der Einmündung ein Entleerungsventil 8' vorgesehen ist. Weiterhin ist in dem Ausgleichsbehälter 2' zudem ein Schauglas 2a' vorgesehen.

Die Befüllung des Kühlsystems nach dem Stand der Technik läuft wie folgt ab:
Zunächst wird mittels des 2-Wege-Ventils 6' der Zweig a eingestellt und das Zuflussventil 5' geöffnet. Unter Entlüftung des Kühlkreises strömt Kühlmittel durch den unteren Bereich des Kühlkreises 1' ein, bis eine Bedienperson Kühlmittel im Schauglas 2a' erblickt (untere gestrichelte Linie), also nach vollständiger Befüllung des Kühlkreises und vor vollständiger Befüllung des Ausgleichsbehälters. Dann wird das Ventil 6' durch die Bedienperson auf den zweiten Zweig b umgestellt, so dass das Kühlmittel durch das Schwimmerventil 7' in den Ausgleichsbehälter 2' strömt. Bei Erreichen des gewünschten Füllstands des Ausgleichsbehälters (obere gestrichelte Linie) schließt das Schwimmerventil 7', so dass eine Überfüllung des Ausgleichsbehälters vermieden wird.

Das erste erfindungsgemäße Ausführungsbeispiel eines Kühlsystems nach Fig. 2 umfasst in gleicher Anordnung wie nach dem Stand der Technik einen Kühlkreislauf 1 mit darüber angeordnetem Ausgleichsbehälter 2, der über eine Ausgleichsleitung 3 verbunden ist. Ebenso liegt eine Füllleitung 4 vor, die im Bereich eines Anschlusses mittels eines Zuflussventils 5 mit Kühlmittel zur Befüllung des Kühlsystems beströmt werden kann.

Im Unterschied zum Stand der Technik erfolgt keine Verzweigung der Füllleitung, sondern die Füllleitung 4 führt nur über ein automatisches Absperrglied 7 zu ihrer Einmündung in den unteren Bereich des Kühlkreises 1 Dort ist ebenfalls ein Entleerungsventil 8 angeordnet.

Das Absperrglied 7 ist als Schwimmerventil ausgebildet, so dass die Füllleitung 4 in Abhängigkeit von einer Kühlmittelhöhe (gestrichelte Linie) in dem Ausgleichsbehälter 2 versperrt wird. Im Unterschied zum Stand der Technik kann das Kühlmittel nicht unmittelbar durch das Schwimmerventil 7 in den Ausgleichsbehälter 2 strömen, sondern der innerhalb des Ausgleichsbehälters 2 angeordnete Schwimmer 7a des Schwimmerventils 7 dient nur als mechanischer Füllhöhensensor der Betätigung der Absperrung der vollständig außerhalb des Ausgleichsbehälters 2 verlaufenden Füllleitung 4.

Fig. 3 zeigt eine Skizze einer möglichen, aber nicht notwendigen Realisierung eines solchen Schwimmerventils 7. Das Schwimmerventil 7 ist mittels einer Flanschplatte 7b an einer seitlichen Öffnung im Ausgleichsbehälter 2 angeflanscht. auf der Flanschplatte befindet sich ein hohlzylindrischer Durchgang 7c, in dem ein zylindrischer Ventilschieber 7d aufgenommen ist. Der Ventilschieber 7d ist über ein Lenkergetriebe 7e mit dem Schwimmer 7a verbunden, so dass ein Anheben des Schwimmers 7a eine Bewegung des Ventilschiebers 7e in Schließrichtung, bzw. in Fig. 3 nach rechts, bewirkt.

In vollständig geschlossener Stellung liegt eine stirnseitige Dichtung 7f des Ventilschiebers 7d in einem Ventilsitz 7g, wodurch eine Durchströmung des Schwimmerventils von einem Einlass 7h zu einem Auslass 7i verschlossen ist.

Der Ventilschieber 7d des Schwimmerventils 7 bildet somit in jeder Stellung einen Verschluss zwischen der Schwimmerseite bzw. dem Innenraum des Ausgleichsbehälters und der Leitungsseite bzw. dem von Kühlmittel durchströmbaren Bereich des Schwimmerventils 7.

Die Befüllung gemäß dem ersten erfindungsgemäßen Ausführungsbeispiel läuft wie folgt ab:
Durch Öffnen des Zuflussventils 5 wird Kühlmittel von unten in den Kühlkreislauf 1 eingeströmt, bis dieser vollständig gefüllt und entlüftet ist. Ohne weitere Maßnahmen strömt dann das Kühlmittel durch die Ausgleichsleitung 3 in den Ausgleichsbehälter 2, bis der Füllstand bzw. der Schwimmer 7a eine Höhe erreicht, in der das Schwimmerventil 7 schließt bzw. die weiterhin in den unteren Bereich des Kühlkreises einmündende Füllleitung 4 versperrt. Ein Überlaufen des Ausgleichsbehälters ist dadurch vermieden. Zuletzt wird das Zuflussventil 5 wieder geschlossen.

Ein Vergleich der erfindungsgemäßen Ausführungsform mit dem Stand der Technik zeigt, dass insbesondere auf das 2-Wege-Ventil 6' verzichtet wird. Insgesamt liegen nur zwei manuell betätigte Ventile vor, nämlich das Zuflussventil 5 und das Entleerungsventil 8.

Das zweite erfindungsgemäße Ausführungsbeispiel nach Fig. 4 unterscheidet sich von dem Beispiel nach Fig. 2 nur dadurch, dass an Stelle des Schwimmerventils 7 ein mechanischer Niveauregler 9 als konkrete Ausbildung des automatischen Absperrglieds vorgesehen ist, mittels dessen die Füllleitung 4 bei erreichen eines vorbestimmten Pegelstands in dem Ausgleichsbehälter versperrt wird. Hierzu führt eine Luft führende Pendelleitung 10 von dem Ausgleichsbehälter zu dem Niveauregler 9, der außen an dem Ausgleichsbehälter angeordnet ist.

Der Niveauregler 9 kann auf beliebige bekannte Weise ausgebildet sein. Vorliegend ist der mechanische Niveauregler als rechteckiges Symbol abgebildet, in dem ein Abzweig und ein Sperrschieber angeordnet sind.

Die vorstehend beschriebenen Kühlsysteme finden jeweils in Lokomotiven mit Dieselmotor Verwendung. Die Füllmenge des Kühlkreislaufs 1 beträgt typisch etwa 700 I, wobei der Ausgleichsbehälter eine Füllmenge von etwa 140 I aufweist.

## Patentansprüche

1. Kühlsystem, insbesondere für einen Verbrennungsmotor, umfassend
einen Kühlkreislauf (1) zur Umwälzung eines flüssigen Kühlmittels, und
einen mit dem Kühlkreislauf (1) während des Betriebs über eine Ausgleichsleitung (3) verbundenen Ausgleichsbehälter (2), der zumindest teilweise oberhalb des Kühlkreislaufs (1) angeordnet ist,
wobei eine Füllleitung (4) zur Befüllung des Kühlkreislaufs (1) vorgesehen ist, die von einem Anschluss zu einem unteren Bereich des Kühlkreislaufs (1) führt,
**dadurch gekennzeichnet,**
**dass** die Füllleitung (4) durch ein automatisches Absperrglied (7, 9) versperrbar ist, das die Füllleitung (4) bei Erreichen eines vorbestimmten Pegelstands im Ausgleichsbehälter (2) automatisch absperrt.

2. Kühlsystem nach Anspruch 1, **dadurch gekennzeichnet, dass** das Absperrglied (7) als ein Schwimmerventil ausgebildet ist, wobei insbesondere ein Schwimmer (7a) innerhalb des Ausgleichsbehälters (2) angeordnet ist.

3. Kühlsystem nach Anspruch 2, **dadurch gekennzeichnet, dass** das Schwimmerventil (7) als Absperrventil in der Füllleitung (4) angeordnet ist, wobei die Füllleitung (4) von dem Schwimmerventil (7) zu dem unteren Bereich des Kühlkreislaufs (1) führt.

4. Kühlsystem nach Anspruch 2 oder 3, **dadurch gekennzeichnet, dass** das Schwimmerventil (7) einen linear beweglichen Ventilschieber (7d) umfasst, wobei der Ventilschieber (7d) einen Verschluss zwischen einer Schwimmerseite und einer Leitungsseite des Schwimmerventils (7) ausbildet.

5. Kühlsystem nach einem der vorhergehenden Ansprüche, **dadurch gekennzeichnet, dass** das Absperrglied (9) als ein insbesondere mechanischer Niveauregler ausgebildet ist.

6. Kühlsystem nach Anspruch 5, **dadurch gekennzeichnet, dass** der Niveauregler (9) an dem Ausgleichsbehälter (2) angeordnet ist, wobei insbesondere eine Pendelleitung (10) von dem Ausgleichsbehälter (2) zu dem Niveauregler (9) führt.

7. Kühlsystem nach einem der vorhergehenden Ansprüche, **dadurch gekennzeichnet, dass** insgesamt nicht mehr als zwei manuell betätigte Ventile (5, 8) vorgesehen sind, nämlich genau ein Zuflussventil (5) und genau ein Entleerungsventil (8).

8. Kühlsystem nach einem der vorhergehenden Ansprüche, **dadurch gekennzeichnet, dass** das Kühlsystem Teil eines Verbrennungsmotors einer Lokomotive ist.

9. Kühlsystem nach einem der vorhergehenden Ansprüche, **dadurch gekennzeichnet, dass** die Gesamtmenge des Kühlmittels mehr als 100 Liter, insbesondere mehr als 500 Liter, beträgt.

## Claims

1. Cooling system, in particular for an internal combustion engine, comprising
a cooling circuit (1) for circulating a liquid coolant, and
an expansion tank (2) connected to the cooling circuit (1) by means of an equalization pipe (3) during operation, said expansion tank being arranged at least partially above the cooling circuit (1),
wherein a filling pipe (4) is provided for filling the cooling circuit (1), the filling pipe leading from a connection to a lower region of the cooling circuit (1), **characterised in that**
the filling pipe (4) can be blocked by an automatic blocking element (7, 9) which automatically blocks the filling pipe (4) when a predetermined level in the expansion tank (2) has been reached.

2. Cooling system according to claim 1, **characterised in that** the blocking element (7) is formed as a float valve, wherein in particular one float (7a) is arranged inside the expansion tank (2).

3. Cooling system according to claim 2, **characterised in that** the float valve (7) is arranged as blocking valve in the filling pipe (4), wherein the filling pipe (4) leads from the float valve (7) to the lower region of the cooling circuit (1).

4. Cooling system according to claim 2 or 3, **characterised in that** the float valve (7) comprises a linearly movable valve slide (7d), wherein the valve slide (7d) forms a closure between a float side and a line side of the float valve (7).

5. Cooling system according to any of the preceding claims, **characterised in that** the blocking element (9) is in particular formed as a mechanical level controller.

6. Cooling system according to claim 5, **characterised in that** the level controller (9) is arranged on the expansion tank (2), wherein in particular a reciprocation line (10) leads from the expansion tank (2) to the level controller (9).

7. Cooling system according to any of the preceding claims, **characterised in that** in total not more than two manually operable valves (5, 8) are provided, i.e. exactly one inlet valve (5) and exactly one drain valve (8).

8. Cooling system according to any of the preceding claims, **characterised in that** the cooling system is part of an internal combustion engine of a locomotive.

9. Cooling system according to any of the preceding claims, **characterised in that** the total amount of the coolant is more than 100 litres, in particular more than 500 litres.

## Revendications

1. Système de refroidissement, en particulier pour un moteur à combustion interne, comprenant
un circuit de refroidissement (1) destiné à la circulation d'un agent de refroidissement liquide,
et un réservoir de compensation (2) qui est relié au circuit de refroidissement (1) pendant le fonctionnement par l'intermédiaire d'une conduite de compensation (3) et qui est agencé au moins en partie au-dessus du circuit de refroidissement (1),
dans lequel une conduite de remplissage (4) est prévue pour remplir le circuit de refroidissement (1) et conduit d'un raccord à une zone inférieure du circuit de refroidissement (1),
**caractérisé en ce que** la conduite de remplissage (4) peut être bouchée par un organe de fermeture (7, 9) automatique qui ferme automatiquement la conduite de remplissage (4) lorsqu'un niveau prédéterminé est atteint dans le réservoir de compensation (2).

2. Système de refroidissement selon la revendication 1, **caractérisé en ce que** l'organe de fermeture (7) est conçu comme une vanne à flotteur, un flotteur (7a) étant agencé en particulier à l'intérieur du réservoir de compensation (2).

3. Système de refroidissement selon la revendication 2, **caractérisé en ce que** la vanne à flotteur (7) est agencée comme vanne de fermeture dans la conduite de remplissage (4), la conduite de remplissage (4) conduisant de la vanne à flotteur (7) à la zone inférieure du circuit de refroidissement (1).

4. Système de refroidissement selon la revendication 2 ou 3, **caractérisé en ce que** la vanne à flotteur (7) comprend un tiroir de vanne (7d) à déplacement linéaire, le tiroir de vanne (7d) formant un obturateur entre un côté flotteur et un côté conduite de la vanne à flotteur (7).

5. Système de refroidissement selon l'une des revendications précédentes, **caractérisé en ce que** l'organe de fermeture (9) est conçu comme un régulateur de niveau en particulier mécanique.

6. Système de refroidissement selon la revendication 5, **caractérisé en ce que** le régulateur de niveau (9) est agencé sur le récipient de compensation (2), une conduite de récupération (10) conduisant en particulier du réservoir de compensation (2) au régulateur de niveau (9).

7. Système de refroidissement selon l'une des revendications précédentes, **caractérisé en ce qu'**il est prévu au total pas plus de deux vannes (5, 8) actionnées manuellement, à savoir exactement une vanne d'afflux (5) et exactement une vanne de vidange (8).

8. Système de refroidissement selon l'une des revendications précédentes, **caractérisé en ce que** le système de refroidissement fait partie d'un moteur à combustion interne d'une locomotive.

9. Système de refroidissement selon l'une des revendications précédentes, **caractérisé en ce que** la quantité totale d'agent de refroidissement est égale à plus de 100 litres, en particulier plus de 500 litres.
